# EUROPÄISCHE PATENTSCHRIFT

(11) **EP 0 111 739 B1**
(45) Veröffentlichungstag und Bekanntmachung des Hinweises auf die Patenterteilung: **17.12.1986**
(21) Anmeldenummer: 83111270.1
(22) Anmeldetag: 11.11.1983
(51) Int. Cl.: B65H 3/08

(54) **Verfahren zum Abnehmen und Wenden der jeweils obersten Lage eines Stapels rechteckiger Kunststoffolienstücke und Vorrichtung zur Durchführung des Verfahrens**
Method and apparatus for repeatedly removing and turning the top layer of a stack of rectangular plastic foil pieces
Procédé et dispositif pour retirer et retourner la couche supérieure d'une pile de feuilles plastiques rectangulaires

(30) Priorität: 15.11.1982 DE 3242181
(43) Veröffentlichungstag der Anmeldung: 27.06.1984
(73) Patentinhaber: Librawerk Pelz & Nagel GmbH & Co. KG,i.K., 38104 Braunschweig (DE)
(72) Erfinder: Hauptstein, Friedrich, D-3174 Meine (DE)
(74) Vertreter: Döring, Rudolf

## Beschreibung

Die Erfindung betrifft ein Verfahren zum Abnehmen und Wenden der jeweils obersten Lage eines Stapels rechteckiger Kunststoffolienstücke, bei dem die jeweils oberste Lage im Bereich einer Längskante durch Ansaugen angehoben und um einen Winkelbereich verschwenkt wird, und bei dem der verschwenkte Längskantenabschnitt durch eine Greifereinrichtung ergriffen, parallel zur Stapelebene in Richtung der gegenüberliegenden Längskante und darüber hinaus abgezogen und neben dem Stapel mit seiner Oberseite nach unten abgelegt wird, wobei der vertikale Abstand der Greifereinrichtung zum Stapel geringer ist als die Breite des Kunststoffolienstückes.

Bei einem bekannten Verfahren vorgenannter Art (DE-AS 23 28 007) wird das jeweils oberste Folienstück eines Stapels im Bereich einer Längskante durch einen Sauggreifer erfaßt, angehoben und in Richtung quer zu der erfaßten Längskante von dem Stapel so weit abgezogen, bis er mit seinem Randbereich auf einen als Saugelement ausgebildeten Greifer zu liegen kommt, welcher dem Bogen mit den erfaßten Rand um etwa 180° verschwenkt und dabei um einen etwa mittig oberhalb des Stapels vorgesehenen Stützkörper herumlegt. Der Greifer legt den erfaßten Randbereich des Bogens an der gegenüberliegenden Längskante des Stapels ab, von wo der Bogen mittels eines weiteren Sauggreifers ergriffen und vollständig von dem Stapel in der nunnehr gewendeten Stellung abgezogen und neben dem Stapel abgelegt wird.

Bei diesem bekannten Verfahren ist es unvermeidbar, daß die auf dem Stapel befindlichen Folienstücke sowie auch das jeweils abgezogene Folienstück elektrostatisch aufgeladen werden. Das Vereinzeln des jeweils obersten Folienstückes und dessen Entnahne vom Stapel wird hierdurch außerordentlich erschwert. Beim Ablegen der elektrostatisch aufgeladenen Folienstücke ergeben sich weitere Schwierigkeiten, weil durch die elektrostatische Aufladung Haftkräfte erzeugt werden, welche die abzulegende Folie fest auf die jeweilige Unterlage pressen.

Bei einem anderen bekannten Verfahren (DE-AS 24 52 049) wird der jeweils oberste Sack eines Stapels von einer heb- und senkbaren Ansaugeinrichtung an einer Längskante erfaßt und in Richtung senkrecht zum Stapel angehoben, wobei der auf dem Stapel verbleibende Teil des Sackes unter erheblicher Reibungswirkung auf dem Stapel verschoben wird. Unter das angehobene Ende des Sackes greifen umlaufende Rollenförderer, die den jeweils entnommenen Sack einem Weiterförderer zuleiten.

Auch bei dieser Vereinzelung der Säcke ergeben sich durch die Reibung des jeweils obersten Sackes auf dem darunterliegenden Sack des Stapels die bereits genannten elektrostatischen Aufladungen mit den hierdurch bedingten Nachteilen. Es kommt daher häufig vor, daß beim Entnehmen nicht nur ein einzelner Sack, sondern gleichzeitig mehrere Säcke erfaßt werden, die zu einer Behinderung oder notwendigen Unterbrechung des nachgeschalteten Arbeitsvorganges führen.

Es ist weiterhin bekanntgeworden (DE-AS 26 31 599), gestapelte in einem Magazin befindliche Schlauchstücke für die Sack- oder Beutelherstellung zu vereinzeln, indem jedoch abweichend von vorliegender Erfindung jeweils das im Stapel unterste Schlauchstück erfaßt und einem Weiterförderer zugeleitet wird. Zur Entnahme des im Stapel untersten Schlauchstückes dienen sowohl um ihre Längsachse als auch mit ihren Längsachsen entlang einer Kreisbahn bewegte Trommeln. Diese weisen in einer Ausnehmung der Umfangsflöche in Reihe angeordnete Sauger auf, welche den jeweils untersten Schlauchabschnitt entlang einer Längskante erfassen und bei der Weiterbewegung der Trommeln festhalten, so daß der erfaßte Schlauchabschnitt auf den Umfang der jeweiligen Trommel aufgewickelt und einem Weiterförderer übergeben wird. Bei dieser Entnahme der Schlauchabschnitte erfolgt zwar kein seitliches Abziehen des zu entnehmenden Schlauchabschnittes, so daß elektrostatische Aufladungen weitgehend vermieden werden, jedoch bedingt dieses Entnahmeverfahren eine sehr aufwendige Vorrichtung und erfordert außerordentlich große Saugkräfte. Der unterste Schlauchabschnitt des Stapels wird nämlich von dem darüberbefindlichen Stapel fest gegen die von dem Stapelschacht gebildeten und notwendigen Auflageflächen für die Ränder des Stapels gedrückt, so daß entsprechende Saugkräfte auf den Kantenbereich ausgeübt werden müssen, um den zu erfassenden Schlauchabschnitt mit seinem aufliegenden Kantenbereich von dem Stapel abziehen zu können.

Zur Zuführung von auf einem Stapel befindlichen Bögen zu einem Ablegetisch (DE-PS 251 342) ist eine Lösung vorgesehen, bei der ein Saugrohr schwingend an einem Kurbelarm gehalten ist und in seiner untersten Stellung den obersten Bogen des Stapels an einer seiner Längskanten erfaßt und im Zuge einer auf einem Kreisbogen nach oben gerichteten Schwenkbewegung die erfaßte Längskante anhebt und zunächst in Richtung der gegenüberliegenden Längskante bewegt, so daß der erfaßte Bogen zumindest über einen erheblichen Teil seiner Länge nach Art einer Schälbewegung von dem Stapel abgenommen wird. Der Greifer übergibt den Bogen in seiner obersten Stellung zusammenwirkenden Zuführwalzen, die den Bogen auf den Ablegetisch weiterfördern. Bei dieser bekannten Ausführung wird der Bogen jedoch nicht gewendet, sondern so auf den Ablegetisch überführt, daß seine auf dem Stapel befindliche Oberseite auch auf dem Ablegetisch nach oben weist. Soweit bei dieser bekannten Lösung der jeweils oberste Bogen eines Stapels durch eine Art Abschälbewegung von dem Stapel entnommen wird, kann eine elektrostatische Aufladung vermieden werden, jedoch besteht auch bei dieser bekannten Lösung die Gefahr, daß zumindest gegen Ende der Entnahme des obersten Bogens dieser auf dem Stapel entlanggleitet und hierdurch elektrostatische Aufladungen verursacht.

Der Erfindung liegt die Aufgabe zugrunde, ein Verfahren der eingangs beschriebenen Art so auszubilden, daß nicht nur eine elektrostatische Aufladung der Kunststoffolienstücke durch ihre Entnahme vermieden wird, sondern darüber hinaus auch eine sichere Trennung der Ränder der übereinanderliegenden Folienstücke erreicht wird, wenn die Ränder der Folienstücke durch mechanische Verbindungen oder durch Aneinanderkleben oder aber durch den vorherigen Schweiß- oder Trennvorgang bedingte Haftkräfte miteinander verbunden sind. Zur Lösung vorstehender Aufgabe kennzeichnet sich das einleitend genannte Verfahren erfindungsgemäß dadurch, daß die Längskante der als Säcke oder Schlauchabschnitte ausgebildeten Kunststoffolienstücke nur in einem Eckbereich durch Ansaugen angehoben und um einen Winkelbereich von etwa 90° verschwenkt wird und das anschließende Abziehen der obersten Lage parallel zur Stapelebene so durchgeführt wird, daß eine horizontale Verschiebung des auf dem Stapel verbleibenden Abschnittes des ergriffenen Sackes oder Schlauchabschnittes vermieden wird.

Das Anheben des obersten Sackes oder Schlauchabschnittes im Eckbereich des Stapels ist vorteilhaft, weil hier die Haftkräfte zwischen den aufeinanderliegenden Säcken oder Schlauchabschnitten am geringsten sind. Der jeweilige Eckabschnitt kann nach seiner Verschwenkung um etwa 90° erfaßt und parallel zur Stapeloberfläche bewegt werden, so daß eine Schälbewegung etwa entlang parallel zur Diagonalen des Sackes oder Folienstückes verlaufender Trennlinien erfolgt und hierdurch eine sichere Trennung der sich an die angehobene Ecke anschließenden Randbereiche des zu vereinzelnden Sackes oder Schlauchabschnittes begünstigt wird. Ggfs. bestehende Randverbindungen zwischen dem obersten und dem darunterliegenden Sack oder Schlauchabschnitt werden bei dieser Art des Abziehens aufgetrennt und damit eine sichere Vereinzelung der Säcke oder Schlauchabschnitte erreicht.

Beim Abnehmen und Wenden eines einseitig offenen Sackes ist es vorteilhaft, wenn dieser im Bodenbereich der Längskante angehoben und verschwenkt wird. Infolge der Bodennaht weisen die gestapelten Säcke im Bereich der bodenseitigen Längskante einen größeren Abstand zueinander auf, so daß die von der Bodenkante und der Längskante gebildeten Ecken von der Ansaugeinrichtung leichter erfaßt werden können als die Ecken im Bereich der Sacköffnung. Da die Säcke nach Herstellung der Bodennaht übereinandergestapelt werden, ist es nicht auszuschließen, daß die noch warmen Schweißnähte insbesondere im Bodenbereich zu einer mechanischen Verbindung zwischen benachbarten Säcken führen. Durch das beschriebene Anheben im Eckbereich des Bodens des Sackes und die nachfolgende -Abziehbewegung wird ein besonders günstiger Abrißwinkel zwischen den im Bereich der Bodenkante gegebenenfalls zusammenhaftenden Säcke erzielt.

Zur Durchführung des Verfahrens geht die Erfindung von einer Vorrichtung aus, welche eine heb- und senkbare Ansaugeinrichtung mit wenigstens einem Saugkopf und eine mit diesem Saugkopf zusammenwirkende Greifereinrichtung auf weist. Diese Vorrichtung kennzeichnet sich erfindungsgemäß dadurch, daß der Saugkopf über einen Schwenkarm mit einer etwa horizontal sowie zu den Kanten des Stapels geneigt verlaufenden Achse verbunden und um eine weitere quer hierzu verlaufende Achse in der Ebene der Auflagefläche des Saugkopfes verschwenkbar gehalten ist, daß zum Erfassen des vom Saugkopf abgehobenen Längskantenabschnittes und zum Ablegen des Sackes oder Schlauchfolienabschnittes eine horizontal bewegbare Greifereinrichtung vorgesehen ist, deren vertikaler Abstand zum Stapel geringer ist als die Länge des Sackes oder Schlauchfolienabschnittes in Bewegungsrichtung der Greifereinrichtung, und daß der Stapel auf seiner dem abgelegten Sack oder Schlauchfolienabschnitt zugekehrten Stirnseite an einem Anschlag anliegt.

Da die etwa horizontal verlaufende Schwenkachse des Saugkopfes gegenüber den Kanten des Stapels geneigt ist, verläuft die Trennlinie beim Abheben des Sackes wenigstens bis zur Übernahme des Längskantenabschnittes durch die Greifereinrichtung parallel zur Schwenkachse über eine Ecke des Stapels. Sobald die Ecke des Sackes oder Schlauchfolienabschnittes durch die Ansaugeinrichtung aufgerichtet ist, kann die Greifereinrichtung einen der Ecke benachbarten Längsabschnitt erfassen, um anschließend den Sack oder Schlauchfolienabschnitt von Stapel abzuziehen. Der am Rande des Stapels angeordnete Anschlag sorgt dafür, daß während der Bewegung der Greifereinrichtung beim Abnehmen des Sackes oder Schlauchfolienabschnittes dieser nicht relativ zum Stapel verschoben wird, so daß elektrostatische Aufladungserscheinungen vermieden werden. Da der vertikale Abstand der Greifereinrichtung zum Stapel geringer ist als die Länge des Sackes oder Schlauchfolienabschnittes in Abziehrichtung, wird die Oberseite des Sackes beim Abziehen nach unten gewendet, wodurch sich ein seitenverkehrtes Ablegen des Sackes ergibt.

Zweckmäßigerweise ist die Vorrichtung mit einem verschwenkbaren Niederhalter ausgerüstet, welcher nach dem Anheben des Eckabschnittes des Sackes oder Schlauchfolienabschnittes im Bereich des abgehobenen Eckabschnittes auf den Stapel aufdrückbar ist. Der Niederhalter kann somit nach dem Anheben des ersten Eckbereiches des obersten Sackes oder Schlauchfolienabschnittes, also bereits nach Trennung von sehr kurzen Längskantenabschnitten, auf den Stapel drücken und begünstigt somit das Abziehen des Sackes oder Schlauchfolienabschnittes auch bei außerhalb des Eckabschnittes mechanisch verbundenen Kanten der aufeinanderliegenden Säcke oder Schlauchfolienabschnitte. Weiterhin empfiehlt es sich, den Saugkopf um die etwa horizontale Achse längs eines Kreisbogenabschnittes über einen Winkelbereich von etwa 90° verschwenkbar anzuordnen. Der Schwenkwinkel von etwa 90° führt zum senkrechten Aufrichten des Eckabschnittes, so daß die Greifereinrichtung diesen Eckabschnitt auf einfache Weise erfassen kann.

Eine besonders einfache Lösung ergibt sich, . wenn die Greifereinrichtung seitlich neben dem Stapel angeordnet und mit einem Greiferkopf oberhalb des Stapels in einer etwa horizontalen Ebene längs eines Kreisbogenabschnittes verschwenkbar gehalten ist. Dabei ist es vorteilhaft, wenn die Verschwenkeinrichtung im wesentlichen aus einem um eine vertikale Achse verschwenkbaren, mit dem Greiferkopf verbundenen Gestänge besteht, wobei der Antrieb beispielsweise über eine Kolbenzylinderanordnung möglich ist.

Außerdem ist es vorteilhaft, wenn die Greifereinrichtung mit gegeneinander verschwenkbaren Klemmbacken ausgerüstet ist. Hierbei wird der von der Ansaugeinrichtung aufgerichtete Eckabschnitt in einer Klemmstellung zwischen den Backen bis zum Ablegen des Sackes gehalten. Zum Ablegen des Sackes müssen die Klemmbacken öffnen, wobei der Öffnungszeitpunkt im wesentlichen vom vertikalen Abstand zwischen den Klemmbacken und der horizontalen Ebene des Stapels abhängt.

Die Erfindung wird nachfolgend anhand eines in der Zeichnung schematisch dargestellten Ausführungsbeispieles näher erläutert.

Es zeigen:
Fig. 1 die Draufsicht auf eine erfindungsgemäße Vorrichtung,
Fig. 2 einen Schnitt durch die Vorrichtung längs der Linie A-A gemäß Fig. i,
Fig. 3 eine Seitenansicht des Greifers gemäß Fig. 1,
Fig. 4 eine Seitenansicht des Stapels mit einem vom Saugkopf angehobenen Eckabschnitt eines Sackes,
Fig. 5 eine Seitenansicht gemäß Fig. 4 nach Erfassen des Eckabschnittes durch eine Greifereinrichtung und
Fig. 6 eine weitere Seitenansicht gemäß Fig. 4 und 5, wobei das Abziehen eines Sackes in verschiedenen Arbeitsstellungen der Greifereinrichtung dargestellt ist.

Die in Fig. 1 dargestellte Vorrichtung dient zum Abnehmen eines einseitig offenen Sackes i von einem insgesamt mit 2 bezeichneten Stapel derartiger Säcke. Zum Abnehmen des jeweils obersten Sackes des Stapels 2 dient in einem ersten Arbeitsschritt eine Ansaugeinrichtung 3 mit einem Saugkopf 4, welcher über ein Gestänge 5 mit einer Schwenkachse 8 verbunden ist. Mittels einer Kolbenzylindereinrichtung 7 kann der Saugkopf 4 um einen Winkelbereich von etwa 90° in eine gegenüber den Seitenkanten des Stapels geneigte vertikale Ebene verschwenkt werden. In der um 90° verschwenkten Stellung sind der Saugkopf und das Gestänge gestrichelt dargestellt und mit 4a bzw. 5a gekennzeichnet. Weiterhin kann der Saugkopf 4 mit seinem Gestänge 5 mittels einer weiteren Kolbenzylinderanordnung 8 um eine Achse 8a verschwenkt werden, wie insbesondere aus Fig. 2 hervorgeht. Somit kann der Saugkopf 4 nach dem Anheben des Eckabschnittes des Sackes i zur Seite geschwenkt werden und nach erneuter Rückbewegung den Eckabschnitt des nächsten Sackes ansaugen.

In Fig. 1 ist weiterhin eine Greifereinrichtung 9 dargestellt, deren Greiferkopf 10 mit gegeneinander verschwenkbaren Klemmbacken 11 und 12 ausgerüstet ist. Der Greiferkopf 10 ist über Stangen 13 und 14 mit einem ortsfesten Gestell 15 verbunden. Der Greiferkopf 10 mit seinen Klemmbacken 11 und 12 ist um eine gestellfeste vertikale Achse 16 längs eines Bogenabschnittes in Richtung der Doppelpfeile 17 und 18 verschwenkbar. Als Schwenkantrieb dient eine Kolbenzylinderanordnung 19, welche einerseits mit dem Gestell 15 und andererseits mit der Stange 13 verbunden ist.

Die geöffnete Stellung der Klemmbacken 11, 12 ist in Fig.1 mit 11 a bzw. 12a bezeichnet. Auch Fig. 3 zeigt den Schwenkkopf 10 in seinen zwei Arbeitsstellungen, wobei die Klemmstellung der Klemmbacken 11,12 mit durchgezogenen Linien und die Offenstellung mit gestrichelten Linien dargestellt und mit 11 a bzw. 12a bezeichnet ist. Die Betätigung der Klemmbacken 11 und 12 erfolgt zweckmäßigerweise über eine Kolbenzylinderanordnung unter Zwischenschaltung eines Schwenkhebels.

Zum Festhalten des Stapels 2 nach dem Abheben und Aufrichten des Eckabschnittes des Sackes 1 ist ein verschwenkbarer Niederhalter 20 vorgesehen, welcher über eine Kolbenzylinderanordnung 21 betätigbar ist.

Die Funktion der Vorrichtung gemäß Fig. 1 bis 3 wird anhand der Fig. 4 bis 6 nachstehend erläutert. Zum Abheben des obersten Sackes 1 von dem

Stapel 2 wird der Sack 1 an seinem Eckabschnitt 1 von dem Saugkopf 4 erfaßt. In dieser Arbeitsstellung ist der Saugkopf 4 gestrichelt dargestellt. Durch Verschwenken des Saugkopfes 4 in Richtung des Pfeiles 22 gelangt der Saugkopf in die mit 4a bezeichnete Position. In dieser Stellung steht der Eckabschnitt 1a und der sich anschließende Längskantenabschnitt etwa senkrecht zum Stapel 2, so daß der Sack 1 aneinemdem Eckabschnitt 1abenachbarten Längskantenabschnitt vom Greiferkopf 10 erfaßt werden kann. Hierzu klappen die Klemmbacken des Greiferkopfes 10 aus ihrer mit 11a und 12a bezeichneten Öffnungsstellung in ihre mit 11 und 12 bezeichnete Klemmstellung, wie dies aus Fig. 5 hervorgeht.

Nach dem Erfassen des Sackes 1 durch die Klemmbacken 11 und 12 wird der in zwei Ebenen verschwenkbare Saugkopf 4 in seine Ausgangslage seitlich neben den Stapel zurückbewegt, wie dies in Fig. 2 gestrichelt dargestellt ist. Während der Rückbewegung des Saugkopfes 4 wird der Sack 1 von dem Greiferkopf 10 nach Art einer Schälbewegung in Richtung der Pfeile 23 und 24 vom Stapel 2 abgezogen. Am Rande des Stapels 2 ist ein Anschlag 26 vorgesehen, damit der während des Abziehens auf dem Stapel 2 noch aufliegende Abschnitt des Sackes 1 nicht horizontal verschoben wird. Da außerdem der Abstand zwischen dem Greiferkopf 10 und dem Stapel 2 geringer als die Länge des Sackes 1 gewählt ist, wird der Sack 1 beim Abnehmen vom Stapel 2 umgelegt, so daß er mit seiner ursprünglichen Oberseite nach unten zu liegen kommt. Nach der vollständigen Abnehmen des Sackes 1 vom Stapel 2 wird der Sack 1 durch die Weiterbewegung des Greiferkopfes 10 in Richtung des Pfeiles 25 neben dem Stapel 2 abgelegt. In dieser Stufe des Verfahrens öffnen die Klemmbacken 11 und 12, so daß auch der eingeklemmte Abschnitt des Sackes 1 auf eine Ablagefläche 27 fällt.

Die Ablagefläche 27 kann eine Fördereinrichtung sein, welche den Sack 1 zu einer Abfülleinrichtung zum Befüllen des Sackes transportiert. Die Position des Greiferkopfes 10 in der Abwurfstellung 10a ist auch in Fig. 1 dargestellt. Nach dem Abwurf des Sackes 1, also nach dem Öffnen der Klemmbacken 11 und 12, wird der Greiferkopf 10 in der Darstellung gemäß Fig. 6 nach links in seine Ausgangsposition zurückgeschwenkt. Dieser Schwenkbereich ist auch in Fig. 1 durch die mit den Doppelpfeilen 17 und 18 gekennzeichneten Linien dargestellt.

Bei dem vorstehend beschriebenen Abziehvorgang werden alle Bereiche des Sackes 1 etwa vertikal zu den darunterliegenden Säcken abgehoben, und eine horizontale Verschiebung des Sackes 1 auf dem Stapel 2 wird vermieden. Auf diese Weise kommt es nicht mehr zu elektrostatischen Aufladungen. welche das Abnehmen einzelner Säcke erschweren oder unmöglich machen. Durch das Ergreifen des Sackes mit dem Saugkopf 4 an seinem Eckabschnitt können ggf. vorhandene mechanische Verbindungen in den

Randbereichen benachbarter aufeinanderliegender Säcke des Stapels 2 während des Abziehvorganges leicht aufgerissen werden, so daß auch hierdurch eine sichere Vereinzelung der Säcke ermöglicht wird.

## Patentansprüche

1. Verfahren zum Abnehmen und Wenden der jeweils obersten Lage eines Stapels (2) rechteckiger Kunststoffolienstücke (1), bei dem die jeweils oberste Lage im Bereich einer Längskante durch Ansaugen angehoben und um einen Winkelbereich verschwenkt wird, und bei dem der verschwenkte Längskantenabschnitt durch eine Greifereinrichtung (9) ergriffen, parallel zur Stapelebene in Richtung der gegenüberliegenden Längskante und darüber hinaus abgezogen und neben dem Stapel (2) mit seiner Oberseite nach unten abgelegt wird, wobei der vertikale Abstand der Greifereinrichtung (9) zum Stapel geringer ist als die Breite des Kunststofffolienstückes, dadurch gekennzeichnet, daß die Längskante der als Säcke oder Schlauchabschnitte ausgebildeten Kunststoffolienstücke (1) nur in einem Eckbereich durch Ansaugen angehoben und um einen Winkelbereich von etwa 90° verschwenkt wird und das anschließende Abziehen der obersten Lage parallel zur Stapelebene so durchgeführt wird, daß eine horizontale Verschiebung des auf dem Stapel (2) verbleibenden Abschnittes des ergriffenen Sackes oder Schlauchabschnittes vermieden wird.

2. Verfahren nach Anspruch 1, dadurch gekennzeichnet, daß beim Abnehmen und Wenden einseitig offener Säcke diese im Bodenbereich der Längskante angehoben und verschwenkt werden.
Vorrichtung zur Durchführung des Verfahrens nach einen der Ansprüche 1 oder 2, welche eine heb- und senkbare Ansaugeinrichtung mit wenigstens einem Saugkopf und eine mit diesem Saugkopf zusammenwirkende Greifereinrichtung aufweist, dadurch gekennzeichnet, daß der Saugkopf (4) über einen Schwenkarm (5) mit einer etwa horizontal sowie zu den Kanten des Stapels (2) geneigt verlaufenden Achse (6) verbunden und um eine weitere quer hierzu verlaufende Achse (8a) in der Ebene der Auflagefläche des Saugkopfes verschwenkbar gehalten ist, daß zum Erfassen des vom Saugkopf (4) abgehobenen Längskantenabschnittes und zum Ablegen des Sackes (1) oder Schlauchfolienabschnittes eine horizontal bewegbare Greifereinrichtung (9) vorgesehen ist, deren vertikaler Abstand zum Stapel (2) geringer ist als die Länge des Sackes (1) oder Schlauchfolienabschnittes in Bewegungsrichtung der Greifereinrichtung, und daß der Stapel auf seiner dem abgelegten Sack (1) oder Schlauchfolienabschnitt zugekehrten Stirnseite an einem Anschlag (26) anliegt.

4. Vorrichtung nach Anspruch 3, gekennzeichnet durch einen verschwenkbaren Niederhalter (20), welcher nach dem Anheben des Eckabschnittes (1a) des Sackes (1) oder Schlauchfolienabschnittes im Bereich des abgehobenen Eckabschnittes auf den Stapel (2) aufdrückbar ist.

5. Vorrichtung nach einem der vorhergehenden Ansprüche, dadurch gekennzeichnet, daß der Saugkopf (4) um die Achse (6) längs eines Kreisbogenabschnittes über einen Winkelbereich (22) von etwa 90° verschwenkbar ist.

6. Vorrichtung nach einem der vorhergehenden Ansprüche, dadurch gekennzeichnet, daß die Greifereinrichtung (9) seitlich neben dem Stapel (2) angeordnet und mit einem Greiferkopf (10) oberhalb des Stapels (2) in einer etwa horizontalen Ebene längs eines Kreisbogenabschnittes verschwenkbar gehalten ist.

7. Vorrichtung nach einem der vorhergehenden Ansprüche, dadurch gekennzeichnet, daß die Greifereinrichtung (9) mit gegeneinander verschwenkbaren Klemmbacken (11,12) ausgerüstet ist.

## Claims

1. A method of removing and turning over the current top layer of a pile (2) of rectangular plastics sheet articles (1) wherein the current top layer is lifted in the region of a longitudinal edge by suction and swung horizontally through an angular range, and wherein the swung portion of longitudinal edge is grasped by a gripper device (9), withdrawn parallel to the plane of the pile in the direction of the opposite longitudinal edge and beyond, and deposited, face downwards, beside the pile (2), the vertical distance of the gripper device (9) from the pile being shorter than the width of the plastics sheet article, characterised in that the longitudinal edge of the plastics sheet articles (1), which are constructed in the form of bags or lengths of hose, is only lifted by suction in one corner region and swung horizontally over an angular range of about 90° and the subsequent withdrawal of the top layer parallel to the plane of the pile is carried out so that a horizontal displacement of the portion of the grasped bag or length of hose remaining on the pile (2) is avoided.

2. A method as claimed in Claim 1, characterised in that when bags open at one side are removed and turned over, these are lifted and swung in the bottom region of the longitudinal edge.

3. An apparatus for carrying out the method as claimed in Claim 1 or 2, which comprises a suction device able to be raised and lowered and having at least one suction head, and a gripper device cooperating with this suction head, characterised in that the suction head (4) is connected, through a swivel arm (5), to a substantially horizontal pin (6) extending inclined to the edges of the pile (2) and is held for swinging in the plane of the contact surface of the suction head about a further pin (8a) extending transversely to the first, that in order to grasp the portion of longitudinal edge lifted by the suction head (4) and to deposit the bag (1) or length of tubular sheet, a gripper device (9) is provided which is movable horizontally and the vertical distance of which from the pile (2) is shorter than the dimension of the bag (1) or length of tubular sheet in the direction of movement of the gripper device and that the pile bears against a stop (26) at its end face adjacent to the deposited bag (1) or length of tubular sheet.

4. An apparatus as claimed in Claim 3, characterised by a pivotable holding-down means (20) which can be pressed onto the pile (2) in the region of the lifted corner portion after the corner portion (1a) of the bag (1) or length of tubular sheet has been lifted.

5. An apparatus as claimed in any of the preceding Claims, characterised in that the suction head (4) can be swung about the pin (6) along a portion of an arc over an angular range (22) of about 90°.

6. An apparatus as claimed in any of the preceding Claims, characterised in that the gripper device (9) is disposed laterally beside the pile (2) and is held with a gripper head (10) pivotable above the pile (2) in a substantially horizontal plane along a portion of an arc.

7. An apparatus as claimed in any of the preceding Claims, characterised in that the gripper device (9) is equipped with clamping jaws (11, 12) which can be pivoted towards one another.

## Revendications

1) Procédé pour retirer et retourner la couche chaque fois supérieure d'une pile (2) de morceaux rectangulaires de feuille de matière synthétique (1), dans lequel on soulève par aspiration la couche chaque fois supérieure dans la région d'un bord longitudinal et on la fait pivoter d'un angle et dans lequel le tronçon de bord longitudinal que l'on fait pivoter est saisi par un dispositif preneur (9), retiré parallèlement au plan de la pile en direction du bord longitudinal opposé et au-delà et déposé à côté de la pile (2), son côté supérieur vers le bas, la distance verticale du dispositif preneur (9) à la pile étant inférieure à la largeur du morceau de feuille de matière synthétique, caractérisé en ce que l'on soulève par aspiration, dans une région d'angle seulement, le bord longitudinal des morceaux de feuille de matière synthétique conçus sous forme de sacs ou de tronçons de gaine, et en ce qu'on les fait pivoter d'un angle d'environ 90° et qu'on effectue ensuite le retrait de la couche supérieure, parallélement au plan de la pile, de telle sorte que l'on évite un coulissement horizontal du tronçon du sac ou tronçon de gaine saisi qui reste sur la pile (2).

2) Procédé selon la revendication 1, caractérisé en ce que lors du retrait et du retournement de sacs ouverts d'un côté, on soulève ceux-ci dans la région de fond du bord longitudinal et on les fait pivoter.

3) Dispositif pour la mise en oeuvre du procédé selon l'une des revendications 1 et 2, qui présente un dispositif d'aspiration pouvant être levé et abaissé avec au moins une tête d'aspiration et un dispositif preneur coopérant avec cette tête d'aspiration, caractérisé en ce que la tête d'aspiration (4) est reliée par l'intermédiaire d'un bras pivotant (5) à un axe (6) dirigé à peu près horizontalement et incliné par rapport aux bords de la pile (2) et est maintenue de manière à pouvoir pivoter dans le plan de la _ surface d'application de la tète d'aspiration autour d'un autre axe (8a) dirigé transversalement au premier, en ce que pour saisir le tronçon de bord longitudinal soulevé par la tête d'aspiration (4) et pour déposer le sac (1) ou le tronçon de feuille tubulaire est prévu un dispositif preneur mobile horizontalement (9), dont la distance verticale à la pile (2) est inférieure à la longueur du sac (1) ou du tronçon de feuille tubulaire dans la direction de mouvement du dispositif preneur, et en ce que la pile, sur son côté frontal tourné vers le sac (1) ou tronçon de feuille tubulaire déposé, est appliquée contre une butée (26).

4) Dispositif selon la revendication 3, caractérisé par un organe de retenue (20) qui, après le soulèvement du tronçon d'angle (1a) du sac (1) ou du tronçon de feuille tubulaire, peut être poussé sur la pile (2) dans la région du tronçon d'angle soulevé.

5) Dispositif selon l'une des revendications précédentes, caractérisé en ce que la tête d'aspiration (4) peut pivoter autour de l'axe (6), le long d'un tronçon d'arc de cercle, sur une région angulaire (22) d'environ 90°.

6) Dispositif selon l'une des revendications précédentes, caractérisé en ce que le dispositif preneur (9) est disposé latéralement à côté de la pile (2) et est maintenu avec une tête preneuse (10) au-dessus de la pite (2) de manière à pouvoir pivoter le long d'un tronçon d'arc de cercle dans un plan à peu près horizontal.

7) Dispositif selon l'une des revendications précédentes, caractérisé en ce que le dispositif preneur (9) est équipé de mâchoires de serrage (11, 12) pouvant pivoter l'une par rapport à l'autre.
